# EUROPÄISCHE PATENTSCHRIFT

(11) **EP 1 746 227 B1**
(45) Veröffentlichungstag und Bekanntmachung des Hinweises auf die Patenterteilung: **04.05.2011**
(21) Anmeldenummer: 06115194.0
(22) Anmeldetag: 09.06.2006
(51) Int. Cl.: E05B 19/02, E05B 19/06

(54) **Schlüssel für eine Schließanlage**
Key for a lock system
Clé pour un système de verrouillage

(30) Priorität: 20.07.2005 DE 102005000092
(43) Veröffentlichungstag der Anmeldung: 24.01.2007
(73) Patentinhaber: Aug. Winkhaus GmbH & Co. KG, 48291 Telgte (DE)
(72) Erfinder: Kamm, Götz, 04209, Leipzig (DE)

(56) Entgegenhaltungen:
- EP-A2- 1 482 109
- BE-A3- 1 011 912
- DE-A1- 3 136 314
- DE-A1- 4 307 991
- DE-C2- 2 910 886
- DE-U1- 20 115 848
- FR-A1- 2 565 281

## Beschreibung

Die Erfindung betrifft einen Schlüssel für eine Schließanlage mit einem Schaft und mit zumindest einem quer von dem Schaft abstehenden Steg und mit an dem zumindest einen Steg angeordneten Schließausnehmungen zur Ansteuerung von Stiftzuhaltungen eines Schließzylinders der Schließanlage, mit einem Schlüsselrücken und mit einer Schlüsselbrust des Schaftes.

Bei solchen, aus der Praxis allgemein bekannten Schlüsseln sind die Schließausnehmungen in einer Reihe an der Schlüsselbrust angeordnet. Die Schließausnehmungen dienen zum Ansteuern von Stiftzuhaltungen von Schließzylinder der Schließanlage. Zwischen der Schlüsselbrust und dem der Schlüsselbrust abgewandten Schlüsselrücken hat der Schlüssel meist ein parallel zur Längsrichtung des Schaftes angeordnetes Profil, welches in Abhängigkeit von vorgesehenen Hierarchiestufen der Schließanlage gefertigt wird.

Weiterhin ist aus der DE 29 10 886 C2 ein Schlüssel bekannt, bei dem zusätzlich zu in der Schlüsselbrust angeordneten Schließausnehmungen seitlich am Schaft angeordnete Profilrippen zur Abstützung von Sperrelementen angeordnet sind. Die Sperrelemente sind ausschließlich in einem Kern des Schließzylinders geführt und verhindern, dass die Stiftzuhaltungen nach einer anfänglichen Drehung des Kern in Taschen des Kerns eindringen. Die Sperrelemente stützen sich an den freien Rändern der Profilrippen ab.

Nachteilig bei dem bekannten Schlüssel ist, dass die Stiftzuhaltungen und die Sperrelemente unmittelbar von dem Schaft aus frei zugänglich sind. Hierdurch lassen sich die Stiftzuhaltungen des Schließzylinders mit einem geeigneten Werkzeug niederdrücken.

Der Erfindung liegt das Problem zugrunde, einen Schlüssel der eingangs genannten Art so zu gestalten, dass ein Niederdrücken der Stiftzuhaltungen eines für den Schlüssel vorgesehenen Schlosses wesentlich erschwert wird.

Dieses Problem wird erfindungsgemäß dadurch gelöst, dass die Schließausnehmungen in der Schlüsselbrust parallel zum Schaft an einer quer zu dem Schaft weisenden Seite des zumindest einen Steges angeordnet sind.

Durch diese Gestaltung sind die Schließausnehmungen bei dem erfindungsgemäßen Schlüssel im Gegensatz zum Stand der Technik nicht mehr am Schaft selbst, sondern an dem Steg angeordnet. Der erfindungsgemäße Schlüssel hat mit dem Schaft und dem Steg ein abgewinkeltes Profil. Dieses Profil entspricht auch dem Schließkanal des Schließzylinders. Ein in dieses Profil eingeführtes Werkzeug trifft seitlich auf die Stiftzuhaltungen, da die Schließausnehmungen an der quer zum Schaft weisenden Seite des zumindest einen Steges angeordnet sind. Daher trifft das in den Schließkanal eingeführte Werkzeug nur seitlich auf die Stiftzuhaltung. Dies führt jedoch zu einer deutlichen Erschwernis des unberechtigten Entriegelns des Schließzylinders. Ein weiterer Vorteil des erfindungsgemäßen Schlüssels besteht darin, dass er nur mit einem Spezialwerkzeug zu kopieren ist. Daher bietet der Schlüssel einen hohen Schutz gegen ein Entriegeln des Schließzylinders mit einem für diesen vorgesehenen Nachschlüssel.

Zur weiteren Erschwernis des unberechtigten Entriegelns des für den erfindungsgemäßen Schlüssel vorgesehenen Schließzylinders trägt es bei, wenn mehrere Stege übereinander an dem Schaft angeordnet sind. Durch diese Gestaltung lassen sich unterschiedlich tiefe Schließausnehmungen auf unterschiedlichen Stegen anordnen. Der für den erfindungsgemäßen Schlüssel vorgesehene Schließzylinder hat daher mehrere Ebenen im Schließkanal, in die die Stiftzuhaltungen eindringen. Hierdurch lässt sich vermeiden, dass die Stirnseiten der Stiftzuhaltungen von einer einzigen Ebene aus zugänglich sind. Damit ist es mit einem einzigen Werkzeug nahezu unmöglich, den für den erfindungsgemäßen Schlüssel vorgesehenen Schließzylinder zu entriegeln.

Zur weiteren Erschwernis des unberechtigten Entriegelns des für den erfindungsgemäßen Schlüssel vorgesehenen Schließzylinders trägt es bei, wenn der Schaft vollständig seitlich neben den Schließausnehmungen angeordnet ist. Damit sind die Schließausnehmungen vollständig von dem Schaft getrennt.

Zur weiteren Erschwerung eines unberechtigten Entriegelungsversuchs der den erfindungsgemäßen Schlüssel aufweisenden Schließanlage trägt es bei, wenn der Schaft zwischen einem am Schlüsselrücken angeordneten seitlichen Profil des Schaftes und dem zumindest einen Steg eine Ausnehmung aufweist. Durch diese Gestaltung kann der Schließzylinder für den erfindungsgemäßen Schlüssel einen in die Ausnehmung eindringenden Vorsprung aufweisen. Der Vorsprung trennt damit den Schlüsselrücken von den Stiftzuhaltungen, so dass die Stiftzuhaltungen mit einem Werkzeug von dem Bereich des Profils aus unzugänglich sind. Diese Zugänglichkeit ist jedoch Vorraussetzung für einen Entriegelungsversuch nach der sogenannten Picking Methode, da hierbei Impulse senkrecht in die Stiftzuhaltungen eingeleitet werden müssen.

Seitlich hervorstehende Spitzen der Schließausnehmungen lassen sich gemäß einer anderen vorteilhaften Weiterbildung der Erfindung einfach vermeiden, wenn der zumindest eine Steg zumindest die halbe Breite der Schließausnehmungen aufweist. Durch diese Gestaltung kann das Zentrum der Schließausnehmungen vollständig in den Stegen angeordnet sein. Dies führt dazu, dass die Stiftzuhaltungen von dem erfindungsgemäßen Schlüssel senkrecht und reibungsarm betätigt werden. Wenn der Steg die volle Breite der Schließausnehmungen aufweist, können seitliche Ränder der Stege die Schließausnehmungen umschließen. Hierdurch weist der erfindungsgemäße Schlüssel eine hohe Stabilität auf und verhindert eine Beschädigung einer den erfindungsgemäßen Schlüssel aufbewahrenden Tasche.

Der erfindungsgemäße Schlüssel gestaltet sich konstruktiv besonders einfach, wenn die Schließausnehmungen als Kerben und/oder Durchbrüche des jeweiligen Steges ausgebildet sind.

Die Schließausnehmungen lassen sich gemäß einer anderen vorteilhaften Weiterbildung der Erfindung einfach im Bohrverfahren fertigen, wenn die Schließausnehmungen kegelförmig gestaltet sind.

Der erfindungsgemäße Schlüssel lässt sich besonders einfach handhaben, wenn die Stege in Richtung Schlüsselrücken geneigt sind.

Die Erfindung lässt zahlreiche Ausführungsformen zu. Zur weiteren Verdeutlichung ihres Grundprinzips sind zwei davon in der Zeichnung dargestellt und werden nachfolgend beschrieben. Diese zeigt in
- Fig. 1: eine Schnittdarstellung eines erfindungsgemäßen in einen Schließzylinder eingeführten Schlüssels,
- Fig. 2: eine Schnittdarstellung durch den erfindungsgemäßen Schlüssel aus Figur 1 entlang der Linie II - II,
- Fig. 3: eine Schnittdarstellung durch eine weitere Ausführungsform des erfindungsgemäßen, in einen Schließkanal eingeführten Schlüssels,
- Fig.4a - 4d: Schnittdarstellungen durch unterschiedliche Profile des erfindungsgemäßen Schlüssels aus Figur 1.

Figur 1 zeigt einen Schließzylinder 1 mit einem in einem Gehäuse 2 drehbaren Kern 3 und mit einem in dem Kern 3 angeordneten Schließkanal 4 in einer Schnittdarstellung. In den Schließkanal 4 ist ein Schlüssel 5 eingeführt. Der Schlüssel 5 hat einen Schaft 6, einen Schlüsselrücken 7 und eine Schlüsselbrust 8. Von dem Schaft 6 ragen mehrere Stege 9 ab. Die Stege 9 sind in den Bereich von Stiftzuhaltungen 10 des Schließzylinders 1 geführt. Der Schaft 6 befindet sich vollständig außerhalb des Bewegungsbereichs der Stiftzuhaltungen 10. Nahe seines Schlüsselrückens 7 hat der Schlüssel 5 ein Schlüsselprofil 11. Ein solches Schlüsselprofil 11 lässt sich zur Erzeugung von Hierarchiestufen in einer eine Vielzahl von Schließzylindern 1 aufweisenden Schließanlage heranziehen. Weiterhin hat der Schlüssel 5 an den Stegen 9 eine Reihe von Schließausnehmungen 12 zur Betätigung einer Reihe der in dem Schließzylinder 1 angeordneten Stiftzuhaltungen 10.

Zwischen dem Schlüsselprofil 11 und dem nächsten Steg 9 hat der Kern 3 des Schließzylinders 1 einen Vorsprung 13, welcher in eine entsprechende Ausnehmung 17 des Schlüssels 5 eindringt. Dieser Vorsprung 13 verhindert die Zugänglichkeit des in den Schließkanal 4 hineinragenden Endes der Stiftzuhaltungen 10. Zieht man den Schlüssel 5 aus dem Schließkanal 4 heraus, ist die Stiftzuhaltung 10 nur von der Seite her zugänglich, was die Handhabung eines Öffnungswerkzeuges zum unberechtigten Entriegeln des Schließzylinders 1 deutlich erschwert.

Figur 2 zeigt in einer Schnittdarstellung durch den Schlüssel 5 aus Figur 1 entlang der Linie II - II, die Reihe der Schließausnehmungen 12. Zur Verdeutlichung der Zeichnung ist die Reihe der Stiftzuhaltungen 10 des Schließzylinders 1 aus Figur 1 ebenfalls angedeutet. Die Schließausnehmungen 12 sind in unterschiedlichen Höhen und damit auf verschiedenen Stegen 9 angeordnet. Dies erschwert zudem die Handhabung eines Öffnungswerkzeugs zum unberechtigten Entriegeln des Schließzylinders 1, da die Schließausnehmungen 12 auf unterschiedlichen Ebenen angeordnet sind, welche jeweils nur über für die Stege 9 vorgesehene Spalte des Schließkanals 4 zugänglich sind.

Figur 3 zeigt eine weitere Ausführungsform des erfindungsgemäßen Schlüssels 5 mit einer entsprechend ausgebildeten Ausführungsform des Schließzylinders 1. Diese Ausführungsform des Schlüssels 5 unterscheidet sich von der aus Figur 1 vor allem dadurch, dass mehrere Stege 14 gegenüber einem Schaft 15 geneigt sind. Schließausnehmungen 16 des Schlüssels 5 sind auf der geneigten Seite der Stege 14 angeordnet.

Die Figuren 4a bis 4d zeigen unterschiedliche Profile der Stege 9 des erfindungsgemäßen Schlüssels 5 aus Figur 1. Da die Reihe der Schließausnehmungen 12 an der quer zu dem Schaft 6 angeordneten Fläche angeordnet sind, lassen sich die freien Enden der Stege 9 mit unterschiedlichen Profilen versehen. Analog dem Schlüsselprofil 11 lassen sich die freien Enden der Stege 9 für verschiedene Hierarchiestufen der Schließanlage mit den unterschiedlichen Profilen versehen.

## Patentansprüche

1. Schlüssel für eine Schließanlage mit einem Schaft (6,15) und mit zumindest einem quer von dem Schaft abstehenden Steg (9,14) und mit an dem zumindest einen Steg angeordneten Schließausnehmungen (12,16) zur Ansteuerung von Stiftzuhaltungen (10) eines Schließzylinders der Schließanlage, mit einem Schlüsselrücken (7) und mit einer Schlüsselbrust (8) des Schaftes, **dadurch gekennzeichnet, dass** die Schließausnehmungen (12, 16) in der Schlüsselbrust (8) parallel zum Schaft (6, 15) an einer quer zu dem Schaft (6, 15) weisenden Seite des zumindest einen Steges (9, 14) angeordnet sind.

2. Schlüssel nach Anspruch 1, **dadurch gekennzeichnet, dass** mehrere Stege (9, 14) übereinander an dem Schaft (6, 15) angeordnet sind.

3. Schlüssel nach Anspruch 1 oder 2, **dadurch gekennzeichnet, dass** der Schaft (6, 15) vollständig seitlich neben den Schließausnehmungen (12, 16) angeordnet ist.

4. Schlüssel nach Anspruch 1 oder 2, **dadurch gekennzeichnet, dass** der Schaft (6, 15) zwischen einem am Schlüsselrücken (7) angeordneten, seitlichen Schlüsselprofil (11) des Schaftes (6, 15) und dem zumindest einen Steg (9, 14) eine Ausnehmung (17) aufweist.

5. Schlüssel nach Anspruch 1 oder 2, **dadurch gekennzeichnet, dass** der zumindest eine Steg (9, 14) zumindest die halbe Breite der Schließausnehmungen (12, 16) aufweist.

6. Schlüssel nach Anspruch 1 oder 2, **dadurch gekennzeichnet, dass** die Schließausnehmungen (12, 16) als Kerben und/oder Durchbrüche des jeweiligen Steges (9, 14) ausgebildet sind.

7. Schlüssel nach Anspruch 1 oder 2, **dadurch gekennzeichnet, dass** die Schließausnehmungen (12, 14) kegelförmig gestaltet sind.

8. Schlüssel nach Anspruch 1 oder 2, **dadurch gekennzeichnet, dass** die Stege (14) in Richtung Schlüsselrücken (7) geneigt sind.

## Claims

1. Key for a lock system comprising a shaft (6, 15) and comprising at least one web (9, 14) projecting transversely from the shaft and comprising lock recesses (12, 16) arranged on the at least one web for activating pin tumblers (10) of a lock cylinder of the lock system, comprising a key back (7) and comprising a key front (8) of the shaft, **characterised in that** the lock recesses (12, 16) are arranged in the key front (8) parallel to the shaft (6, 15) on a side, transverse to the shaft (6, 15), of the at least one web (9, 14).

2. Key according to claim 1, **characterised in that** a plurality of webs (9, 14) are arranged one on top of another on the shaft (6, 15).

3. Key according to either claim 1 or claim 2, **characterised in that** the shaft (6, 15) is arranged completely laterally next to the lock recesses (12, 16).

4. Key according to either claim 1 or claim 2, **characterised in that** the shaft (6, 15) comprises a recess (17) between a lateral key profile (11), arranged on the key back (7), of the shaft (6, 15) and the at least one web (9, 14).

5. Key according to either claim 1 or claim 2, **characterised in that** the at least one web (9, 14) is at least half the width of the lock recesses (12, 16).

6. Key according to either claim 1 or claim 2, **characterised in that** the lock recesses (12, 16) are formed as indentations and/or through-holes of the respective web (9, 14).

7. Key according to either claim 1 or claim 2, **characterised in that** the lock recesses (12, 14) are conical in shape.

8. Key according to either claim 1 or claim 2, **characterised in that** the webs (14) are inclined towards the key back (7).

## Revendications

1. Clé pour une installation de fermeture comprenant un corps (6, 15) et au moins une traverse (9, 14) dépassant transversalement du corps et des évidements de fermeture (12, 16) disposés sur au moins une traverse pour la commande de goupilles (10) d'un cylindre de fermeture de l'installation de fermeture, un dos de clé (7) et une face de clé (8) du corps, **caractérisée en ce que** les évidements de fermeture (12, 16) sont disposés dans la face de clé (8) parallèlement au corps (6, 15) sur un côté tourné transversalement au corps (6, 15) d'au moins une traverse (9, 14).

2. Clé selon la revendication 1, **caractérisée en ce que** plusieurs traverses (9, 14) sont disposées les unes au-dessus des autres sur le corps (6, 15).

3. Clé selon la revendication 1 ou 2, **caractérisée en ce que** le corps (6, 15) est entièrement disposé à côté des évidements de fermeture (12, 16).

4. Clé selon la revendication 1 ou 2, **caractérisée en ce que** le corps (6, 15) présente un évidement (17) entre un profilé de clé (11) latéral, disposé sur le dos de clé (7) du corps (6, 15) et au moins une traverse (9, 14).

5. Clé selon la revendication 1 ou 2, **caractérisée en ce qu'**au moins une traverse (9, 14) présente au moins la demi-largeur des évidements de fermeture (12, 16).

6. Clé selon la revendication 1 ou 2, **caractérisée en ce que** les évidements de fermeture (12, 16) sont réalisés comme des entailles et/ou des brèches de la traverse respective (9, 14).

7. Clé selon la revendication 1 ou 2, **caractérisée en ce que** les évidements de fermeture (12, 14) sont conçus en forme de cône.

8. Clé selon la revendication 1 ou 2, **caractérisée en ce que** les traverses (14) sont inclinées en direction du dos de clé (7).
